# FASCICULE DE BREVET EUROPEEN

(11) **EP 0 037 033 B1**
(45) Date de publication et mention de la délivrance du brevet: **09.11.1983**
(21) Numéro de dépôt: 81102095.7
(22) Date de dépôt: 20.03.1981
(51) Int. Cl.: C25D 7/04

(54) **Procédé et dispositif de dépôt métallique sur un alésage de révolution de grand diamètre traversant de part en part la partie centrale d'une pièce de grandes dimensions**
Verfahren und Vorrichtung zum Abscheiden von Metallen auf eine durch das Zentralteil eines Werkstückes grosser Dimensionen hindurchgehende zylindrische Bohrung mit grossem Durchmesser
Method and apparatus for metal plating of cylindric bores with large diameter extending across the central part of a work piece having large dimensions

(30) Priorité: 27.03.1980 FR 8006834
(43) Date de publication de la demande: 07.10.1981
(73) Titulaire: ALSTHOM-ATLANTIQUE Société anonyme dite:, F-75784 Paris Cédex 16 (FR); TSM. TRAITEMENTS DE SURFACE ET MECANIQUE Société Anonyme dite, 95450 Vigny (FR)
(72) Inventeur: Coulon, André, F-90160 Bessoncourt (FR); Blanc, Jacques, F-69006 Lyon (FR); Pellus, Gilbert, F-78740 Evecquemont (FR)
(74) Mandataire: Weinmiller, Jürgen

## Description

La présente invention a trait tout d'abord à un procédé de dépôt métallique sur un alésage de révolution traversant de part en part la partie centrale d'une pièce de grandes dimensions. Ces pièces de grandes dimensions sont par exemple des disques de rotor de turbine qui sont fixés sur un arbre par frettage avec ou sans clavetage supplémentaire.

On sait que lorsque les disques sont défrettés pour être vérifiés, il est nécessaire de rattraper la cote de leur alésage avant de les fretter de nouveau. Pour rattraper cette cote sans affecter les caractéristiques du métal de base on dépose sur cet alésage une feuille de nickel.

On peut également revêtir de nickel l'alésage d'un disque pour éviter la corrosion sous tension (en anglais: fretting corrosion ou stress corrosion cracking) qui peut prendre naissance entre deux pièces frettées.

On sait en effet, par exemple, que les rotors de turbines constitués de disques frettés sur un arbre subissent, à chaque mise en route, une répartition de contraintes telle, que de petits déplacements différentiels entre les pièces frettées entraînement à leur liaison une usure telle qu'un grippage ou un frottement conduisant à une corrosion particulièrement active si le milieu ambiant est aqueux.

Le dépôt de nickel qui doit avoir une moyenne ou forte épaisseur (entre 0,1 et plusieurs millimètres) est réalisé par voie mécanique (clinquant, douille, etc.).

Pour améliorer la qualité du dépôt, celui-ci est réalisé selon l'invention par voie électrolytique.

Le procédé selon l'invention est caractérisé en ce qu'on dispose et centre la pièce de grandes dimensions entre une cuve supérieure et une cuve inférieure ayant un axe de symétrie vertical commun de façon que l'alésage ait son axe de symétrie confondu avec l'axe des cuves et que les deux cuves et la piècedéfinissent une enceinte à l'intérieur de laquelle est disposé l'alésage et à l'extérieur de laquelle dépasse la partie périphérique de la pièce, qu'on remplit ladite enceinte d'électrolyte et on fait circuler rapidement l'électrolyte entre un tube d'alimentation débouchant dans ladite enceinte et un tube d'évacuation situé au bas de la cuve inférieure, l'électrolyte étant régénéré à l'extérieur de l'enceinte après son évacuation et avant d'être réinjecté par le tube d'alimentation, l'électrolyte à l'intérieur de l'enceinte étant entraîné dans un mouvement hélicoldal descendant au niveau de l'alésage de la pièce, et qu'on fait circuler simultanément un courant continu entre d'une part un rideau d'anodes disposées face à l'alésage symétriquement autour de l'axe des cuves et d'autre part la pièce de grandes dimensions servant de cathode.

L'invention a également trait à un dispositif permettant de mettre en oeuvre le procédé ci-dessus qui est caractérisé en ce qu'il comporte
- un socle muni d'une cuve inférieure de révolution d'axe vertical,
- une cuve supérieure de révolution de même axe que celui de la cuve inférieure,
- les deux cuves étant disposées en regard l'une de l'autre et définissant avec la pièce située entre les deux une enceinte pouvant être remplie d'électrolyte à l'intérieur de laquelle se trouve l'alésage dont l'axe se confond avec l'axe des cuves tandis que la partie périphérique de la pièce située autour de l'alésage dépasse à l'extérieur de ladite enceinte,
- des moyens d'étanchéité entre la cuve inférieure et la pièce et entre la pièce et la cuve supérieure,
- des moyens d'alimentation en électrolyte débouchant sur l'axe ou d'une façon symétrique par rapport à l'axe à l'intérieur de l'alésage et envoyant l'électrolyte vers le haut,
- des moyens d'évacuation de l'électrolyte situés au bas de la cuve inférieure,
- des moyens pour faire circuler en continu l'électrolyte et pour le régénérer situés entre les moyens d'évacuation et les moyens d'alimentation,
- un rideau d'anodes constituées du métal à déposer et disposées à l'intérieur de l'alésage d'une façon symétrique autour de l'axe des deux cuves, la pièce de grandes dimensions servant de cathode,
- des moyens servant à entraîner l'électrolyte au voisinage de l'alésage, dans un mouvement hélicdidal descendant,
- des moyens pour faire circuler un courant continu entre la pièce et le rideau d'anodes.

Grâce au dispositif selon l'invention, seule la partie centrale de la pièce est plongée dans le bain d'électrolyte. Ainsi on n'a pas plongé les parties périphériques de la pièce qui peut être délicate dans l'électrolyte et de plus, sans précaution spéciale, on a empêché le dépôt du métal sur cette partie périphérique.

Enfin le dispositif selon l'invention est constitué avec des cuves de dimensions réduites qui ne doivent pas contenir la totalité de la pièce de grandes dimensions.

On connaît un dispositif et procédé permettant de déposer une couche de métal à l'intérieur de l'alésage d'une pièce de métal par exemple par le document US-A-4111 761.

Dans le dispositif connu la pièce est entourée d'une enceinte de plus grand diamètre qui est serrée entre un couvercle inférieur et un couvercle supérieur. Dans ce dispositif la circulation de l'électrolyte se fait par injection tantôt dans le couvercle supérieur tantôt dans le couvercle inférieur si bien qu'il se produit le long de l'alésage de petites dimensions une circulation de l'électrolyte alternativement dans le sens descendant et dans le sens montant.

Dans le dispositif et le procédé selon l'invention grâce à la circulation hélicdidale de l'électrolyte et par la disposition symétrique par rapport à l'axe des anodes et de l'injection d'électrolyte on obtient dans l'alésage un dépôt très régulier et disposé dans le sens périphérique. Un tel dépôt permet une grande résistance aux efforts lorsque la pièce montée sur un arbre est entraînée en rotation.

Selon une réalisation de l'invention les moyens servant à entraîner l'électrolyte dans un mouvement hélictiidal au voisinage de l'alésage comportent un anneau d'axe vertical confondu avec l'axe des cuves et situé légèrement au dessus de l'alésage, le diamètre de l'anneau étant inférieur à celui de l'alésage, ledit anneau étant percé de petits orifices disposés sur un cercle et projetant de l'air comprimé vers l'intérieur de l'alésage dans des directions D se déduisant l'une de l'autre par une rotation autour de l'axe vertical, chacune faisant un angle b avec un plan vertical passant par l'orifice considéré, l'air insufflé étant évacué par une communication avec l'extérieur située à la partie supérieure de l'enceinte.

Pour améliorer la régularité du mouvement hélicôidal, on adjoint à l'anneau supérieur un anneau inférieur symétrique par rapport au centre de l'alésage.

Afin de favoriser la circulation de l'électrolyte au contact de l'alésage, on utilise des moyens situés dans la cuve inférieure dans l'axe des cuves pour imprimer à l'électrolyte, au voisinage de l'axe et qui aurait tendance à rester stagnant, un mouvement ascendant.

Selon l'invention le dispositif comporte de préférence des moyens permettant de maintenir la température de l'électrolyte à l'intérieur de l'enceinte à un niveau constant. Ces moyens comportent par exemple une sonde permettant de détecter la température et une résistance électrique dont la mise en marche est réalisée chaque fois que la température détectée par la sonde tombe en dessous d'un niveau déterminé.

Le métal à déposer sera en général du nickel pur ayant un pourcentage de soufre inférieur à 0,01%.

L'invention va maintenant être décrite plus en détail en se référant à un mode de réalisation particulier cité à titre d'exemple non limitatif et représenté par les dessins annexés.
La figure 1 représente un dispositif selon l'invention.
La figure 2 représente une vue partielle dudit dispositif à savoir de l'anneau supérieur disposé au dessus de l'alésage.
Les figures 3 et 4 représentent deux vues d'une variante de réalisation des orifices d'un anneau selon la figure 2.

Sur la figure 1 on a représenté un disque de rotor de turbine 1 comportant dans sa région centrale un alésage ou partie femelle 2 de révolution destinée à être frettée sur un arbre. La surface de l'alésage 2 a été préparée au préalable par exemple par grenaillage.

Le disque 1 est centré entre une cuve inférieure 3 et une cuve supérieure 4 se faisant face et admettant un même axe vertical de symétrie. L'axe de l'alésage 2 est alors confondu avec l'axe des cuves 3 et 4. La cuve inférieure 3 comporte une partie cylindrique-placée au dessus d'une partie cônique 6 dont la pointe est dirigée vers le bas. La partie cylindrique de la cuve 3 et la partie conique 6 sont reliées à un socle 7.

Les cuves 3 et 4 définissent avec la pièce 1 une enceinte 8 à l'intérieur de laquelle se trouve l'alésage 2 et à l'extérieur de laquelle dépasse la partie périphérique 9 de la pièce 1.

On a placé entre la pièce 1 et la cuve supérieure 4 des moyens d'étanchéité constitués d'un joint torique plat 10 résistant à l'électrolyte en dessus et en dessous duquel sont disposés deux joints toriques creux de section circulaire 11.

De même entre la cuve inférieure 3 et la pièce 1 on a placé des moyens d'étanchéité constitués d'un joint torique plat 12 résistant à l'électrolyte en dessus et en dessous duquel sont disposés deux joints toriques creux de section circulaire 13.

Un rideau d'anodes 14 en nickel est disposé selon les génératrices d'un cylindre dont l'axe est confondu avec l'axe des cuves. Ces anodes 14 sont fixées au couvercle 5 de la cuve supérieure 4 et descendent jusqu'au bas de la partie cylindrique de la cuve inférieure 3 de façon que l'alésage 2 soit traversé de part en part par ces anodes 14.

Un tube vertical 15 est disposé sur l'axe des cuves et fixé au couvercle 5 de la cuve supérieure 4. Ce tube servant à l'alimentation en électrolyte débouche au milieu de l'alésage 2 par une pomme 15' envoyant l'électrolyte vers le haut.

La cuve inférieure 3 est munie dans sa partie inférieure d'un orifice d'évacuation 16 de l'électrolyte.

Juste au dessus de l'alésage 2 et juste en dessous sont disposés deux anneaux tubulaires 17, 17' d'axe vertical confondu avec l'axe des cuves. Les anneaux sont disposés symétriquement par rapport au plan horizontal passant par le centre de l'alésage; ils ont un diamètre inférieur au plus petit diamètre d'alésage qu'il est possible de traiter avec le dispositif.

Ces anneaux 17,17' creux servent à amener de l'air sous pression, et sont alimentés par des arrivées 19 en gaz sous pression.

L'anneau supérieur 17 comporte de multiples orifices 18 situés sur un cercle d'axe vertical et envoyant de l'air comprimé vers l'intérieur de l'alésage.

La direction D dans laquelle l'air est éjecté par un orifice M particulier 18 fait un angle b avec le plan vertical V passant par l'axe des cuves et le point M et est située dans un plan faisant un angle a avec le plan horizontal et 90° avec le plan vertical V (voir figure 2). Les angles a et b peuvent par exemple être pris voisins de 45°.

Les directions D des différents orifices se déduisent les unes des autres par rotation autour de l'axe des cuves.

Grace à l'air sous pression éjecté par les orifices 18 de l'anneau 17, l'électrolyte éjecté par la pomme 15' est animé d'un mouvement héltctittial descendant, lorsque le régime est établi.

L'anneau 17' inférieur symétrique de l'anneau supérieur 17 et dont les orifices 18' insufflent l'air dans des directions D' également symétriques par rapport au plan horizontal, tendrait s'il était seul à imposer un mouvement hélicôidal ascendant à l'électrolyte. Mais en raison de la circulation de l'électrolyte entre dispositif d'alimentation et d'évacuation et de l'action de l'anneau supérieur 17, l'anneau inférieur n'a pour effet que de régulariser le mouvement hélicdidal descendant de l'électrolyte le long des parois de l'alésage.

Pour réaliser plus facilement les orifices 18 au lieu de les forer dans la direction D, on les fore axialement dans une direction faisant un angle a avec le plan horizontal puis on vient souder au voisinage de chaque orifice M des cuillères 28 imposant un angle de déviation b dans un plan perpendiculaire au plan axial passant par le point M (voir figure 3 qui représente une coupe longitudinale de l'anneau au niveau du point M et la figure 4 une vue de dessus).

Dans l'axe de la cuve inférieure 3 on a prévu un tube d'arrivée d'air comprimé 20 relié à une buse 21 débouchant dans la cuve inférieure sur l'axe et percée de multiples trous insufflant l'air de bas en haut. Ainsi l'électrolyte stagnant dans la partie axiale de l'alésage est remis dans la circulation.

Dans le couvercle 5 de la cuve supérieure 4 est prévu un bouchon 22 laissant s'échapper les gaz.

Une sonde thermométrique 23 est disposée à l'intérieur de l'enceinte 8 et est reliée à un générateur 24 qui envoie un courant dans une résistance électrique chauffante 25 située dans la cuve inférieure lorsque la température de l'électrolyte s'écarte de 1°C par rapport à la température fixée.

L'enceinte 8 est remplie d'électrolyte jusqu'au dessus de l'anneau supérieur 17. L'électrolyte ne doit pas atteindre le bouchon 22.

Entre l'orifice d'évacuation 16 de l'électrolyte et le tube d'alimentation 15 sont disposés un circuit de régénération du bain d'électrolyte 26 et un système de pompe et de vanne 27 pour injecter en continu de l'électrolyte régénéré. Les circuits de régénération et de circulation d'électrolyte étant classiques ne seront pas décrits.

Le bain d'électrolyte peut être un bain de Watts classique à base de 3 sels
- sulfate de nickel hydraté 7 H₂0
- chlorure de nickel hydraté 6 H₂0
- acide borique 80₃H₃

Il peut être également un bain au sulfamate comportant
- sulfamate de nickel
- acidesulfamique
- acide borique (pour tamponnage)

Ce dernier bain présente des vitesses de dépôt plus élevées.

Dans le dispositif selon l'invention et selon le procédé selon l'invention, on fait circuler un courant continu entre les anodes 14 et la pièce 1 servant de cathode. Le nickel des anodes vient se déposer sur la partie de la pièce située à l'intérieur de l'enceinte.

Dans le bain d'électrolyte la pellicule cathodique s'appauvrit à mesure que le nickel se dépose, il faut donc faire une circulation d'électrolyte élevée d'autant plus que le volume intérieur de l'enceinte qui contient l'électrolyte est faible compte-tenu de la surface à revêtir et surtout de l'épaisseur importante que l'on désire déposer. Pour que le dépôt de nickel soit régulier l'électrolyte est injecté symétriquement dans l'alésage et le bain est entraîné au voisinage de l'alésage hélicdidalement par les jets d'air comprimé issus des anneaux 17,17'.

D'autre part grâce à la buse 21 il n'y a pas de stagnation de l'électrolyte dans la région axiale de l'alésage. Le gaz comprimé issu de la buse 21 et des anneaux 17 s'échappe par le bouchon 22.

## Revendications

1. Procédé de dépôt métallique sur un alésage (2) de révolution de grand diamètre traversant de part en part la partie centrale d'une pièce de grandes dimensions (1) selon lequel on dispose et centre la pièce de grandes dimensions (1) entre une cuve supérieure (4) et une cuve inférieure (3) ayant un axe de symétrie vertical commun de façon que l'alésage (2) ait son axe de symétrie confondu avec l'axe des cuves (3, 4) et que les deux cuves (3, 4) et la pièce (1) définissent une enceinte (8) à l'intérieur de laquelle est disposé l'alésage (2) et à l'extérieur de laquelle dépasse la partie périphérique (9) de la pièce (1), et on remplit ladite enceinte (8) d'électrolyte caractérisé en ce qu'on fait circuler rapidement l'électrolyte entre un tube d'alimentation (15) débouchant dans ladite enceinte (8) et un tube d'évacuation (16) situé au bas de la cuve inférieure (3), l'électrolyte étant régénéré à l'extérieur de l'enceinte (8) après son évacuation et avant d'être réinjecté par le tube d'alimentation (15), l'électrolyte à l'intérieur de l'enceinte (8) étant entraîné dans un mouvement hélicdi_{d}al descendant au niveau de l'alésage (2) de la pièce (1), et en ce qu'on fait circuler simultanément un courant continu entre d'une part un rideau d'anodes (14) disposées face à l'alésage (2) symétriquement autour de l'axe des cuves (3,4) et d'autre part la pièce de grandes dimensions (1) servant de cathode.

2. Dispositif de dépôt métallique sur un alésage (2) de révolution de grand diamètre traversant de part en part la partie centrale d'une pièce de grandes dimensions (1), caractérisé en ce qu'il comporte
- un socle (17) muni d'une cuve inférieure (3) de révolution d'axe vertical,
- une cuve supérieure (4) de révolution de même axe que celui de la cuve inférieure (3),
- les deux cuves (3, 4) étant disposées en regard l'une de l'autre et définissant avec la pièce (1) située entre les deux une enceinte (8) pouvant être remplie d'électrolyte à l'intérieur de laquelle se trouve l'alésage (2) dont l'axe se confond avec l'axe des cuves (3,4) tandis que la partie périphérique (9) de la pièce (1) située, autour de l'alésage (2) dépasse à l'extérieur de ladite enceinte (8),
- des moyens d'étanchéité (10, 11, 12, 13) entre la cuve inférieure (3) et la pièce (1) et entre la pièce (1) et la cuve supérieure (4),
- des moyens d'alimentation (15, 15') en électrolyte débouchant sur l'axe ou d'une façon symétrique par rapport à l'axe à l'intérieur de l'alésage (2) et envoyant l'électrolyte vers le haut,
- des moyens d'évacuation (16) de l'électrolyte situés au bas de la cuve inférieure (3),
- des moyens pour faire circuler en continu l'électrolyte (26, 27) et pour le régénérer situés entre les moyens d'évacuation (16) et les moyens d'alimentation (15, 15'),
- un rideau d'anodes (14) constituées du métal à déposer et disposées à l'intérieur de l'alésage (2), d'une façon symétrique autour de l'axe des deux cuves (3, 4), la pièce de grandes dimensions (1) servant de cathode,
- des moyens (17, 17') servant à entraîner l'électrolyte au voisinage de l'alésage (2), dans un mouvement héIicoïdal descendant,
- des moyens pour faire circuler un courant continu entre la pièce (1) et le rideau d'anodes (14).

3. Dispositif selon la revendication 2, caractérisé en ce que les moyens servant à entraîner l'électrolyte dans un mouvement hélictiicial au voisinage de l'alésage (2) comportent un anneau d'axe vertical (7) confondu avec l'axe des cuves et situé légèrement au dessus de l'alésage (2), le diamètre de l'anneau (17) étant inférieur à celui de l'alésage (2), ledit anneau (17) étant percé de petits orifices (18) disposés sur un cercle et projetant de l'air comprimé vers l'intérieur de l'alésage (2) dans des directions D se déduisant l'une de l'autre par une rotation autour de l'axe vertical, chacune faisant un angle b avec le plan vertical passant par l'orifice (18) considéré, l'air insufflé étant évacué par une communication avec l'extérieur (22) située à la partie supérieure de l'enceinte (8).

4. Dispositif selon la revendication 3, caractérisé en ce que les moyens servant à entrainer l'électrolyte dans un mouvement hélicoïdal comportent un anneau inférieur (17') symétrique de l'anneau supérieur (17) par rapport à un plan horizontal passant par le point central de l'alésage (2).

5. Dispositif selon l'une des revendications 2 à 4, caractérisé en ce qu'il comporte des moyens (21) situés dans la cuve inférieure (3) dans l'axe des cuves (3, 4) pour imprimer à l'électrolyte, au voisinage de l'axe, un mouvement ascendant.

6. Dispositif selon l'une des revendications 2 à 5, caractérisé en ce qu'il comporte des moyens (23, 24, 25) permettant de maintenir la température de l'électrolyte à l'intérieur de l'enceinte (8) à un niveau constant.

7. Dispositif selon la revendication 6, caractérisé en ce que les moyens permettant de maintenir la température de l'électrolyte à un niveau constant comportent une sonde (23) permettant de détecter la température, et une résistance électrique (25) dont la mise en marche est réalisée chaque fois que la température détectée par la sonde (23) tombe en dessous d'un niveau déterminé.

8. Dispositif selon l'une des revendications précédentes, caractérisé en ce que les anodes (14) sont constituées en nickel.

9. Dispositif selon la revendication 8, caractérisé en ce que le nickel comporte un pourcentage de soufre inférieur à 0,01%.

## Patentansprüche

1. Verfahren zum Abscheiden von Metallen auf der Innenoberfläche einer runden Bohrung (2) ; großen Durchmessers, die den Zentralbereich eines großen Werkstücks (1) durchquert, wobei man das Werkstück (1) großer Abmessungen zwischen einer oberen (4) und einer unteren Behälterschale (3) so einlegt und zentriert, daß die vertikalen Symmetrieachsen der Behälterschalen (3, 4) und der Bohrung (2) zusammenfallen und daß die beiden Behälterschalen (3, 4) und das Werkstück (1) einen Behälter (8) ergeben, in dessen Innerem sich die Bohrung (2) befindet und aus dem der Randbereich (9) des Werkstücks (1) hervorragt, worauf dieser Behälter (8) mit Elektrolyt gefüllt wird, dadurch gekennzeichnet, daß der Elektrolyt rasch zwischen einem Zuführungsrohr (15), das in diesen Behälter (8) mündet, und einem Entsorgungsrohr (16) in Umlauf gesetzt wird, das unten an der unteren Behälterschale (3) angebracht ist, wobei der Elektrolyt außerhalb des Behälters (8) nach der Entsorgung und vor der Wiedereinspeisung über das Zuführungsrohr (15) regeneriert wird und innerhalb des Behälters (8) in eine in Höhe der Bohrung (2) des Werkstücks (1) abwärts gerichtete spiralförmige Bewegung versetzt wird, und daß zugleich ein Gleichstrom zwischen einem Anodenvorhang (14), der sich symmetrisch um die Achse der Behälterschalen (3, 4) vor der Bohrung (2) befindet, und dem Werkstück (1) großer Abmessungen, das als Kathode wirkt, zum Fließen gebracht wird.

2. Vorrichtung zum Abscheiden von Metallen auf der Innenoberfläche einer runden Bohrung (2) großen Durchmessers, die den Zentralbereich eines großen Werkstücks (1) durchquert, dadurch gekennzeichnet, daß sie aufweist
- einen Sockel (17), der eine untere rotationssymmetrische Behälterschale (3) mit senkrechter Achse trägt,
- eine obere rotationssymmetrische Behälterschale (4), deren Achse mit der der unteren Behälterschale (3) zusammenfällt,
- wobei die beiden Behälterschalen (3, 4) zueinander weisend ausgerichtet sind und mit dem zwischen ihnen liegenden Werkstück (1) einen Behälter (8) bilden, der mit Elektrolyt gefüllt werden kann und in dessen Inneren sich die Bohrung (2) koaxial zu den Behälterschalen (3,4) befindet, während der Randbereich (9) des Werkstücks (1), der die Bohrung (2) umgibt, aus dem Behälter (8) nach außen hervorragt,
- Abdichtungsmittel (10, 11, 12, 13) zwischen der unteren Behälterschale (3) und dem Werkstück (1) und zwischen dem Werkstück (1) und der oberen Behälterschale (4),
- Mittel (15, 15') zur Zuführung von Elektrolyt, die axial oder symmetrisch bezüglich der Achse innerhalb der Bohrung (2) münden und den Elektrolyt nach oben ausgeben,
- Mittel (16) zur Entsorgung des Elektrolyten, die sich unten in der unteren Behälterschale (3) befinden,
- Mittel (26, 27), um den Elektrolyten kontinuierlich in Umlauf zu versetzen und zu regenerieren, wobei diese Mittel zwischen den Mitteln zur Entsorgung (16) und den Mitteln zur Zuführung (15, 15') angeordnet sind,
- einen Vorhang von Anoden (14), die aus dem abzuscheidenden Metall bestehen und sich in der Bohrung (2) symmetrisch um die Achsen der beiden Behälterschalen (3, 4) befinden,
- Mittel (17, 17'), die dazu dienen, den Elektrolyten in der Nähe der Bohrung (2) in eine spiralförmig abwärtsgerichtete Bewegung zu versetzen,
- Mittel, um einen Gleichstrom zwischen dem Werkstück (1) und dem Anodenvorhang (14) fließen zu lassen.

3. Vorrichtung nach Anspruch 2, dadurch gekennzeichnet, daß die Mittel, die dazu dienen, den Elektrolyten in eine spiralförmige Bewegung in der Nähe der Bohrung (2) zu versetzen, einen Ring aufweisen, dessen senkrechte Achse (7) mit der Achse der Behälterschalen zusammenfällt und der geringfügig oberhalb der Bohrung (2) liegt, wobei der Durchmesser des Rings (17) kleiner als der der Bohrung (2) ist und der Ring mit kleinen Löchern (18) in kreisförmiger Anordnung versehen ist, durch die komprimierte Luft in das Innere der Bohrung (2) in Richtungen D geblasen wird, die sich voneinander durch eine Drehung um die senkrechte Achse ableiten lassen, wobei jede dieser Richtungen einen Winkel b mit der durch das betreffende Loch (18) verlaufenden senkrechten Ebene einschließt und die eingeblasene Luft durch eine im oberen Teil des Behälters (8) angeordnete Verbindungsleitung (22) nach außen abgeleitet wird.

4. Vorrichtung nach Anspruch 3, dadurch gekennzeichnet, daß die Mittel, die dazu dienen, den Elektrolyten in eine spiralförmige Bewegung zu versetzen, einen unteren, zum oberen Ring

(17) bezüglich einer horizontalen, durch den zentralen Punkt der Bohrung (2) verlaufenden Ebene symmetrischen unteren Ring (17') aufweisen.

5. Vorrichtung nach einem der Ansprüche 2 bis 4, dadurch gekennzeichnet, daß sie Mittel (21) aufweist, die in der unteren Behälterschale (3) koaxial zu den Schalen (3, 4) angeordnet sind und dem Elektrolyten in der Nähe der Achse eine nach oben gerichtete Bewegung verleihen.

6. Vorrichtung nach einem der Ansprüche 2 bis 5, dadurch gekennzeichnet, daß sie Mittel (23, 24, 25) aufweist, mit denen die Temperatur des Elektrolyten innerhalb des Behälters (8) auf einem konstanten Niveau gehalten werden kann.

7. Vorrichtung nach Anspruch 6, dadurch gekennzeichnet, daß die Mittel zum Konstanthalten der Temperatur des Elektrolyten eine Sonde (23) zur Ermittlung der Temperatur und einen elektrischen Widerstand (25) aufweisen, der immer dann eingeschaltet wird, wenn die von der Sonde (23) ermittelte Temperatur unter ein vorgegebenes Niveau absinkt.

8. Vorrichtung nach einem der vorhergehenden Ansprüche, dadurch gekennzeichnet, daß die Anoden (14) aus Nickel gebildet sind.

9. Vorrichtung nach Anspruch 8, dadurch gekennzeichnet, daß der Schwefelanteil des Nickels unter 0,01 % liegt.

## Claims

1. A method for depositing a metal on a large cylindrical bore (2) which passes through the central portion of a large work-piece (1), said method comprising the steps of placing and centering the large work-piece (1) between an upper (4) and a lower tank (3) having a common central axis of symmetry so that the axis of symmetry of the bore coincides with the axis of the tanks (3, 4) and that the two tanks (3, 4) and the work-piece (1) define a chamber (8) in which the bore (2) is disposed and outside which the peripheral portion (9) of the work-piece (1) extends, and of filling the chamber (8) with electrolyte, characterized in that the electrolyte is caused to flow rapidly between a supply tube (15) which discharges into said chamber (8) and a removal tube (16) situated at the bottom of the lower tank (3), the electrolyte being regenerated outside the chamber (8) after having been discharged and before being reinjected through the supply tube (15), the electrolyte being entrained in the chamber (8) to perform a helical downwards motion at the level of the bore (2) of the work-piece (1), and that a direct current is caused to simultaneously flow between a curtain of anodes (14) on the one hand, disposed adjacent to the bore (2) and symmetrically around the axis of the tanks (3, 4), and the large work-piece (1) on the other hand acting as cathode.

2. A device for depositing a metal on a large cylindrical bore (2) which passes through the central portion of a large work-piece, said device being characterized in that it comprises:
- a stand (17) equipped with a cylindrical lower tank (3) having a vertical axis,
- a cylindrical upper tank (4) whose axis is the same as that of the lower tank (3),
- said two tanks (3, 4) being disposed facing each other, and with the work-piece (1) situated between them, to define a chamber (8) which may be filled with electrolyte and inside which there is the bore (2) whose axis coincides with that of the tanks (3, 4), whereas the peripheral portion (9) of the piece situated around the bore (2) extends outside said chamber (8),
- sealing means (10, 11, 12, 13) between the lower tank (3) and the piece (1) and between the piece and the upper tank (4),
- electrolyte supply means (15, 15'), which discharge electrolyte along the axis or symmetrically thereto inside the bore (2) and in an upwards direction,
- means (16) situated at the bottom of the lower tank (3) for removing electrolyte,
- means (26, 27) for continuously circulating and regenerating the electrolyte and being situated between the removing means (16) and the supply means (15,15'),
- a curtain of anodes (14) made of the metal to be deposited, said anodes being disposed inside the bore (2) symmetrically around the axis of the two tanks (3, 4), the large piece (1) serving as a cathode,
- means (17, 17') for entraining electrolyte in the neighbourhood of the bore (2) in a downward helical motion,
- means for causing a direct current to flow between the piece (1) and the anodes curtain (14).

3. A device according to claim 2, characterized in that the means which serve to entrain the electrolyte in a helical motion in the neighbourhood of the bore (2) includes a ring (7) whose vertical axis coincides with the axis of the tanks and which is located slightly above the bore (2), said ring (17) having a diameter which is smaller than that of the bore (2), said ring (17) having, disposed on a circle, small holes (18) through which compressed air is driven towards the inside of the bore (2) in directions D which are derived from one another by rotation around the vertical axis, each direction including an-angle -0 with the vertical plane, which passes through the respective hole (18), the injected air being discharged through a communication (22) with the outside, which is located in the upper part of the chamber (8).

4. A device according to claim 3, characterized in that said means for entraining electrolyte in helical motion comprise a lower ring (17') symmetrical to the upper ring (17) with respect to a horizontal plane passing through the central point of the bore (2).

5. A device according to any one of claims 2 to 4, characterized in that it comprises means (21) for entraining the electrolyte in an upward motion in the neighbourhood of the axis, these means being located in the lower tank (3) along the axis of the tanks (3,4).

6. A device according to any one of the claims 2 to 5, characterized in that it includes means (23, 24, 25) for keeping the electrolyte inside the tank (8) at a constant temperature.

7. A device according to claim 6, characterized in that the means for keeping the electrolyte at a constant temperature include a probe (23) by which the temperature may be detected, and an electric resistor (25) which is activated each time the temperature detected by the probe (23) drops below a given level.

8. A device according to any one of the preceding claims, characterized in that the anodes (14) are made of nickel.

9. A device according to claim 8, characterized in that the nickel contains less than 0,01% sulphur.
